# FASCICULE DE BREVET EUROPEEN

(11) **EP 0 539 308 B1**
(45) Date de publication et mention de la délivrance du brevet: **28.05.1997**
(21) Numéro de dépôt: 92420378.9
(22) Date de dépôt: 23.10.1992
(51) Int. Cl.: G09F 11/02

(54) **Panneau publicitaire formé par une série d'organes mobiles prismatiques**
Werbetafel mit beweglichen Prismenkörpern
Publicity board with movable prismatic members

(30) Priorité: 25.10.1991 FR 9113451
(43) Date de publication de la demande: 28.04.1993
(73) Titulaire: MECATEC SARL DE NATIONALITE FRANCAISE, F-01120 Dagneux (FR)
(72) Inventeur: Chabanis, Claude, F-69006 Lyon (FR)
(74) Mandataire: Monnier, Guy

(56) Documents cités:
- EP-A- 0 162 254
- EP-A- 0 249 396
- DE-A- 2 726 352

## Description

La présente invention concerne les panneaux publicitaires comprenant une pluralité d'organes mobiles en forme de prisme disposés côte à côte verticalement ou horizontalement. Les panneaux publicitaires de ce type sont très appréciés du fait qu'ils permettent de présenter trois images de publicité en séquence dans le même espace, ce qui permet de tripler les messages publicitaires.

La présente invention vise plus particulièrement un dispositif mécanique pour l'entraînement de ces organes mobiles à l'intérieur du panneau publicitaire. Ce dispositif d'entraînement est prévu pour transmettre une rotation cyclique ou alternative aux organes mobiles disposés côte à côte.

On connaît des dispositifs de ce genre qui comprennent généralement, pour l'entraînement en rotation des organes mobiles, soit une transmission par courroies crantées, soit un système électronique associé à chacun des organes.

Les mécanismes de transmission présentent certains inconvénients, car d'une part ils émettent un bruit non négligeable lors de la rotation des organes, et d'autre part ne permettent pas des arrêts précis des prismes surtout lorsque ces derniers ont une forte inertie et ne peuvent pas réaliser des "effets de vague" lors de leur rotation.

Les systèmes électroniques d'entraînement sont constitués par une série de moteurs électriques en nombre égal à celui des organes mobiles, chaque moteur étant commandé par l'intermédiaire d'une carte électronique. Ces systèmes permettent de réaliser des "effets de vague" et une programmation du temps d'exposition de chaque affiche avec une très grande facilité d'emploi. Mais l'électronique supporte mal les milieux humides, ce qui provoque des court-circuits et des pannes des cartes électroniques ou des moteurs électriques.

On connaît également d'après la demande de brevet EP 0.162.254 un panneau publicitaire formé par une série d'organes mobiles en forme de prismes disposés côte à côte. Le panneau comprend des tambours comportant sur leur périphérie des doigts également répartis angulairement les uns par rapport aux autres pour faire tourner les organes mobiles autour de leur axe. En outre, le panneau publicitaire comprend des moyens de transmission prévus entre les tambours et les organes mobiles.

Un tel panneau publicitaire présente certains inconvénients en ce qui concerne l'immobilisation et la rotation imprécise des organes mobiles en forme de prismes.

C'est à ces inconvénients qu'entend plus spécialement remédier la présente invention, laquelle a pour objet un panneau publicitaire doté d'un dispositif mécanique pour l'entraînement en rotation cyclique des organes en forme de prisme au moyen de modules indépendants dont le nombre est identique à celui desdits organes. Ces modules indépendants sont alignés suivant un axe horizontal ou vertical afin de constituer l'arbre moteur du dispositif. Cet agencement permet d'obtenir une rotation silencieuse et de réaliser tout "effet de vague" désiré.

Suivant la présente invention les moyens de transmission sont constitués
- d'un arbre moteur constitué par une série de modules interchangeables indépendamment les uns des autres qui comprennent chacun un boîtier pourvu d'ailes qui sont percées chacune d'un alésage coaxial et une came à hélice de forme cylindrique placée entre les ailes du boitier et qui est solidaire en rotation d'un arbre cannelé ou hexagonal convenablement guidé axialement dans des manchons complémentaires disposés dans les alésages du boitier et dont l'un au moins des manchons assure la liaison avec l'arbre d'un module voisin.
- et des doigts solidaires des tambours ou étoiles de manière que lesdits doigts viennent en contact avec la came à hélice du module correspondant afin de transmettre la rotation cyclique, et l'arrêt de l'organe.

Le dessin annexé, donné à titre d'exemple, permettra de mieux comprendre l'invention, les caractéristiques qu'elle présente et les avantages qu'elle est susceptible de procurer :
Fig. 1 est une vue en perspective avec arrachement illustrant un panneau publicitaire pourvu d'organes mobiles prismatiques.
Fig. 2 est une coupe verticale à grande échelle suivant II-II (fig. 1), illustrant le profil de la came à hélice du dispositif suivant l'invention.
Fig. 3 est une coupe horizontale avec arrachement et à plus petite échelle suivant III-III (Fig. 2) montrant deux des modules indépendants du dispositif. On y a indiqué en II-II le plan de coupe de fig. 2.
Fig. 4, 5, 6 et 7 représentent des variantes d'exécution.

En fig. 1, on a représenté un panneau publicitaire 1 comprenant essentiellement une structure métallique ou cadre 2 qui comporte une ouverture rectangulaire 3 dans laquelle est logée une série d'organes mobiles 4 en forme de prisme, disposés de sorte que leur axe soit orienté soit verticalement, soit horizontalement.

Dans l'exemple envisagé, chaque organe mobile 4 est présenté suivant un axe vertical et montre en section transversale un profil en forme de triangle équilatéral, comprenant trois faces d'affichage 40, 41 et 42 (fig. 3). Chacune de ces faces comporte une image qui doit être présentée pendant une durée déterminée au public.

A cet effet, les organes 4 sont disposés côte à côte pour tourner autour de leur axe vertical de manière que leurs faces respectives 40, 41 et 42 se trouvent cycliquement dans le même plan d'affichage.

En fig. 2, on a représenté en coupe la barre horizontale inférieure 20 appartenant à la structure métallique 2. Cette barre 20 présente un profil en forme de U de manière que son ouverture 21 se trouve du même côté que l'ouverture rectangulaire 3 du panneau publicitaire 1 ; cette ouverture 21 a été supposée fermée par une plaque amovible 23.

A l'intérieur de la barre 20 est logé un dispositif mécanique 5 pour l'entaînement en rotation des organes mobiles 4. Chaque organe 4 comporte à son extrémité supérieure (non représentée) un pivot.

A l'extrémité inférieure de chaque organe mobile 4 est prévu un embout plastique 43 dans lequel est monté fixe un axe vertical 50, par exemple au moyen de cannelures ou d'un profil hexagonal.

L'axe 50 vient déboucher à l'intérieur de la barre horizontale 20 afin qu'il soit guidé axialement dans deux paliers 60 et 61 d'un boîtier 6, tandis que la face 66 de ce dernier est solidaire de ladite barre 20.

Entre les deux paliers 60 et 61 de l'axe 50 est monté libre en rotation un tambour 51 ou une étoile qui comprend sur sa périphérie trois doigts 52, 53 et 54 orientés à 120° les uns par rapport aux autres et disposés dans un plan perpendiculaire à l'axe du tambour. Un crabot 55 est prévu au-dessus du tambour 51 et solidaire de l'axe 50 au moyen d'une goupille, de cannelures ou analogues. Le crabot 55 coopère avec le tambour 51 au moyen de trois dents 56 conformées en V qui sont inégalement réparties afin d'obtenir une seule position d'indexage.

Au niveau de chaque organe mobile en forme de prisme 4 et perpendiculairement à l'axe du tambour 51 ou étoile est prévu un module indépendant 7, agencé de manière à constituer avec le dispositif 5 un système roue et vis sans fin. L'ensemble de ces modules est aligné suivant un même axe horizontal afin de réaliser un arbre moteur qui est entraîné en rotation par un moteur unique M (fig. 3).

Par souci de clarté et de compréhensionn on décrira seulement un seul module 7, étant donné que les autres sont identiques.

Chaque module 7 comprend essentiellement une came 70 de forme cylindrique qu'on décrira ci-après, montée, par son alésage 70a prévu cannelé ou de section carrée, hexagonale ou autre, sur un axe 71 de section complémentaire.

Chaque axe 71 est guidé dans deux manchons 72 et 73 de forme complémentaires, eux-mêmes retenus axialement dans deux alésages horizontaux 62 et 63 ménagés dans les ailes verticales 64 et 65 du boîtier 6.

La came 70 de chaque module 7 est donc placée entre les ailes 64 et 65 de manière à coopérer parfaitement avec les doigts 52, 53 et 54 du tambour ou de l'étoile 51 solidaire de chaque organe mobile 4 correspondant. On remarque que les guidages axiaux de la came 70 et du tambour 51 sont réalisés dans le même boîtier 6, de manière à supprimer tout défaut de perpendicularité entre les deux axes de rotation.

On notera que le manchon 73 cannelé ou hexagonal de chaque module 7 permet de réaliser l'accouplement avec l'axe cannelé ou hexagonal 71 du module 7 adjacent, de manière à constituer l'arbre moteur du dispositif d'entraînement.

Le positionnement de chaque module par rapport à son voisin est réalisé au moyen de clips 8 qui viennent prendre appui contre les faces extérieures des manchons et à l'intérieur de gorges ménagées dans les axes cannelés.

Grâce à la présence des manchons et des clips, les modules 7 sont facilement démontables et interchangeables indépendamment les uns des autres.

La came 70 de chaque module 7 comporte un profil particulier permettant de réaliser une première phase dite "phase d'arrêt" et une seconde phase dite "phase de rotation".

La phase d'arrêt de l'organe mobile en forme de prisme 4 correspondant est réalisée du fait que la came 70 comporte une zone cylindrique sur deux tiers de sa périphérie et que les flancs sur cette zone sont constitués deux chanfreins 74, 75 formant entre eux un angle de 120°. Sur ces chanfreins 74 et 75 viennent prendre appui les deux doigts cylindriques 52 et 53, de manière à immobiliser en rotation le tambour ou étoile 51 et par conséquent l'organe mobile en forme de prisme 4 pendant deux tiers de tour.

La phase de rotation de l'organe mobile 4 correspondant est réalisée sur le tiers de tour restant de la came 70 au moyen d'une gorge hélicoïdale 76 débouchant de part et d'autre sur les chanfreins 74 et 75, et de deux rampes en saillie 77 et 78 prévue respectivement dans le prolongement des chanfreins 75 et 74.

En conséquence, la rampe 77 repousse, par exemple, le doigt 53 pendant 30° de rotation, de façon que le doigt 52 pénètre à l'intérieur de la gorge hélicoïdale 76 qui poursuit le mouvement en poussant le doigt 52 pendant les 90° restants, jusqu'à ce que le doigt 54 vienne s'appuyer sur la rampe 78 puis sur le chanfrein 74.

Le profil de la rampe 77 prévue sur le chanfrein 75 de la came 70 permet d'obtenir, lors de la rotation de l'organe mobile 4 correspondant, un mouvement uniformément accéléré.

En fig. 4 et 5, on a représenté une première variante du dispositif mécanique 5 pour l'entraînement cyclique des organes mobiles 4. Dans cette variante, le dispositif d'entraînement 5 est prévu dans la barre supérieure 22 du cadre 2 et est maintenu au moyen d'une chape 9 en forme de U dont le fond 91 est solidaire de ladite barre 22 tandis que la structure et le principe de montage restent identiques et l'on gardera les mêmes références ; seuls le profil de la came à hélice et le nombre de doigts sur le tambour changent. En conséquence, la nouvelle came à hélice 700 comporte deux chanfreins latéraux 710 et 720 qui sont en contact avec deux des six doigts référencés de 520 à 570 du nouveau tambour ou étoile 510.

La périphérie de la came 700 est prévue concave et possède une gorge circulaire 730 qui est prévue sur les deux tiers de sa périphérie et dans laquelle circule par exemple le doigt 520. Cette gorge se prolonge par deux hélices 740 et 750 symétriques en vue de réaliser la phase de rotation du tambour ou de l'étoile 510 et donc de l'organe mobile 4.

Entre les deux hélices est prévue une gorge hélicoïdale 760 qui permet par exemple au doigt cylindrique 530 de passer de l'autre côté de la came 700, tout en étant constamment guidé pendant les 120° de rotation du tambour ou de l'étoile 510. Cette variante permet d'obtenir un dispositif d'entraînement cyclique réversible, étant donné que la came 700 est symétrique.

En fig. 6 et 7, on a représenté une seconde variante du dispositif mécanique 5 pour l'entrainement cyclique des organes mobiles 4. La structure et le principe de montage restent identiques à ceux décrits en fig. 4 et 5, seul le profil extérieur de la came à hélice change, tandis que le tambour ou l'étoile est semblable à celui de la première variante.

En conséquence, seules les références de la nouvelle came 700' changeront.

Cette dernière comporte dans son plan médian une nervure 710', à flancs inclinés formant un angle de 60°, qui s'étend tout d'abord sur deux tiers de sa périphérie, puis, ladite nervure 710' se prolonge à chacune de ses extrémités par une rampe courbe 720' qui détermine la phase de rotation.

Le flanc 720'a de la rampe 720' pousse par exemple le doigt 570 à l'extérieur, alors que le doigt 520 est en appui contre l'autre flanc 720'b et pénètre dans une gorge première 730', lui imprimant à son tour une poussée. Le doigt 530' pénètre alors dans une seconde gorge 740', à flancs 750' et 760', ce qui provoque une rotation continue du tambour ou de l'étoile 510. Les doigts 530 et 540 prennent alors appui sur les flancs de la nervure circulaire 710' pour réaliser la phase d'arrêt suivante. Comme pour les fig. 4 et 5, la came 700' est symétrique en vue de rendre le dispositif d'entraînement réversible.

On notera que le dispositif décrit est entièrement réalisé en matières composites, ce qui permet de réduire considérablement les frottements et le bruit. La durée de rotation des organes mobiles en forme de prisme 4 est figée pour une vitesse choisie du moteur et un profil déterminé des cames 70, 700 ou 700' . Par contre, le temps de présentation de chaque affiche peut être prolongé à volonté en provoquant un arrêt du moteur pendant la période d'immobilisation des tambours ou étoiles 51 ou 510.

La rotation de l'organe mobile 4 d'un module peut être retardée par rapport au module précédent et ainsi de proche en proche, de manière à créer un "effet de vague". Ceci est obtenu par un décalage angulaire dans l'orientation des cannelures ou du profil hexagonale par rapport à l'hélice de deux cames consécutives.

En particulier, les poutres 20, 22 pourraient être inversées ou disposées verticalement dans le cas où les prismes 4 auraient leur axe de pivotement horizontal. De même, le nombre des faces de chaque prisme peut être différent de celui décrit, sous réserve d'adapter le nombre de doigts de chaque tambour à l'angle de rotation désiré.

## Revendications

1. Panneau publicitaire formé par une série d'organes mobiles (4) en forme de prismes disposés côte à côte, du genre comprenant d'une part des moyens générateurs de mouvement qui sont constitués de tambours ou d'étoiles comportant sur leur périphérie des doigts également répartis angulairement les uns par rapport aux autres de manière à faire tourner lesdits organes mobiles autour de leur axe pour que les faces de chaque organe se trouvent cycliquement dans un plan d'affichage unique, et d'autre part des moyens de transmission prévus entre les moyens générateurs de mouvement et les organes mobiles en forme de prisme, caractérisé en ce que les moyens de transmission se composent :
- d'un arbre moteur constitué par une série de modules (7) interchangeables indépendamment les uns des autres qui comprennent chacun un boitier (6) pourvu d'ailes (64 et 65) qui sont percées chacune d'un alésage (62 et 63) coaxial et une came à hélice (70, 700, 700') de forme cylindrique placée entre les ailes du boitier et qui est solidaire en rotation d'un arbre cannelé ou hexagonal (71) convenablement guidé axialement dans des manchons complémentaires (72 et 73) disposés dans les alésages du boitier et dont l'un au moins des manchons assure la liaison avec l'arbre (71) d'un module (7) voisin.
- et des doigts (52, 53, 54, 520 à 570) solidaires des tambours ou étoiles (51, 510, 510') de manière que lesdits doigts viennent en contact avec la came à hélice (70, 700, 700') du module (7) correspondant afin de transmettre la rotation cyclique, et l'arrêt de l'organe (4).

2. Panneau suivant la revendication 1, caractérisé en ce que la came à hélice (70) de forme cylindrique comporte sur les deux tiers de sa périphérie deux chanfreins latéraux (74, 75) qui forment entre eux un angle de 120° et se prolongent respectivement par une rampe (77, 78) en saillie.

3. Panneau suivant la revendication 2, caractérisé en ce que la came à hélice (70) comporte sur le tiers restant de sa périphérie une gorge hélicoidale (76) débouchant de part et d'autre sur les chanfreins latéraux (74 et 75).

4. Panneau suivant la revendication 1, caractérisé en ce que les chanfreins latéraux (74, 75 ; 710, 720 ; 720'a, 720'b) de la came à hélice (70, 700, 700') sont toujours en contact avec au moins deux doigts du tambour (51, 510 ; 510') pendant la phase d'arrêt.

5. Panneau suivant la revendication 1, caractérisé en ce que chaque tambour ou étoile (51) comporte un crabot (55) possédant des dents (56) conformées en V qui sont inégalement réparties afin d'obtenir une seule position d'indexage.

6. Panneau suivant la revendication 1, caractérisé en ce que la came à hélice (70, 700, 700') est symétrique pour permettre un entrainement réversible.

7. Panneau suivant la revendication 1, caractérisé en ce que la came à hélice (700) comporte dans son plan médian et sur les deux tiers de sa périphérie concave une gorge circulaire (730) qui se prolonge par deux hélices symétriques (740 et 750).

8. Panneau suivant la revendication 7, caractérisé en ce qu'une gorge hélicoidale (760) est prévue entre les deux hélices symétriques (740 et 750).

9. Panneau suivant la revendication 1, caractérisé en ce que la came à hélice (700') comporte dans son plan médian et sur les deux tiers de sa périphérie une nervure (710') à flancs inclinés (720'a, 720'b) qui se prolonge à chacune de ses extrémités par une rampe courbe (720').

## Patentansprüche

1. Aus einer Reihe von nebeneinander angeordneten beweglichen Elementen in Form von Prismen gebildete Werbetafel einerseits mit Mitteln zum Erzeugen von Bewegung, die aus Walzen oder Sternen mit gleichmäßig zueinander winkelmäßig über ihrem Umfang derart verteilten Fingern, daß die beweglichen Elemente sich um ihre Achsen drehen, damit sich die Flächen jedes Elementes zyklisch in einer einzigen Anzeigeebene befinden, und andererseits mit Mitteln zur Übertragung, die zwischen den Mitteln zur Erzeugung einer Bewegung und den beweglichen Elementen in Prismenform vorgesehen sind,
**dadurch gekennzeichnet**, daß sich die Mittel zur Übertragung zusammensetzen aus:
einer Antriebswelle, die aus einer Reihe von voneinander unabhängig austauschbaren Modulen (7) besteht, die jeweils ein Gehäuse (6) mit Flügeln (64 und 65), die jeweils durch eine koaxiale Bohrung durchbrochen sind, und mit einem zylinderförmigen Schneckennocken (70,700,700') umfassen, der zwischen den Flügeln des Gehäuses angeordnet und und zur Drehung fest mit einer gerillten oder hexagonalen Welle (71) verbunden ist, die geeignet axial in komplementären Manschetten (72 und 73) geführt ist, die in den Bohrungen des Gehäuses angeordnet sind und von denen mindestens eine die Verbindung mit der Welle (71) des benachbarten Moduls sicherstellt, und Fingern (52,53,54,520 bis 570), die fest mit den Walzen oder Sternen (51,510,510') derart verbunden sind, daß die Finger in Kontakt mit dem Schneckennocken (70,700,700') des entsprechenden Moduls (7) kommen, um die zyklische Drehung und das Anhalten des Elementes (4) zu übertragen.

2. Tafel nach Anspruch 1, dadurch gekennzeichnet, daß der Schneckennocken (70) in Zylinderform über zwei Drittel seines Umfangs zwei Seitenfasen (74,75) aufweist, die zwischen sich einen Winkel von 120° bilden und sich jeweils durch eine hervorspringende Rampe (77,78) verlängern.

3. Tafel nach Anspruch 2, dadurch gekennzeichnet, daß der Schneckennocken (70) auf dem verbleibenden Drittel seines Umfangs einen spiralförmigen Einschnitt (76) umfaßt, der an beiden Seiten an den Seitenfasen (74 und 75) mündet.

4. Tafel nach Anspruch 1, dadurch gekennzeichnet, daß die Seitenfasen (74,75;710,720;720'a,720'b) des Schneckennockens (70,700,700') während des Haltezeitraums mit mindestens zwei Fingern immer in Kontakt sind.

5. Tafel nach Anspruch 1, dadurch gekennzeichnet, daß jede Walze oder jeder Stern (51) eine Kupplung (55) aufweist, die ungleichmäßig verteilte Zähne (56) in V-Form besitzt, um eine einzige Verriegelungsstellung zu erhalten.

6. Tafel nach Anspruch 1, dadurch gekennzeichnet, daß der Schneckennocken (70,700,700') symmetrisch ist, um einen reversiblen Antrieb zu ermöglichen.

7. Tafel nach Anspruch 1, dadurch gekennzeichnet, daß der Schneckennocken (700) in seiner Mittelebene und auf den zwei Dritteln seines konkaven Umfangs einen kreisförmigen Einschnitt (730) umfaßt, der sich durch zwei symmetrische Schraubenlinien (740 und 750) fortsetzt.

8. Tafel nach Anspruch 7, dadurch gekennzeichnet, daß ein spiralförmiger Einschnitt (760) zwischen den zwei symmetrischen Schraubenlinien (740 und 750) vorgesehen ist.

9. Tafel nach Anspruch 1, dadurch gekennzeichnet, daß der Schneckennocken (700') in seiner Mittelebene und auf zwei Drittel seines Umfanges einen Steg (710') mit geneigten Flanken (720'a,720'b) umfaßt, der sich an jedem seiner Enden durch eine gebogene Rampe (720') fortsetzt.

## Claims

1. Publicity board formed by a series of movable prismatic elements (4) disposed side-by-side, of the kind comprising, on the one hand, movement generating means which comprise drums or stars which have on their periphery, digits equally spaced relative to one another, so as to make said movable elements turn around their axis so that the faces of each element are disposed cyclically in a unique display plane, and on the other hand, transmission means provided between the movement generating means and the movable prismatic elements, characterised in that the transmission means are comprised of:
a drive shaft constituted by a series of modules (7) which are independently interchangeable for one another which each comprise one casing (6) provided with blades (64 and 65) which are each pierced with a coaxial bore (62 and 63) and a helical cam (70,700,700') in the form of a cylinder disposed between the blades of the casing and which is fixed in rotation of a shaft which is channelled or hexagonal (71) conveniently guided axially in complementary sleeves (72 and 73) disposed in the interior of the casing and of which at least one of the sleeves provides the connection with the shaft (71) of a neighbouring module (7);
and digits (52,53,54,520 to 570) fixed to the drums or stars (51,510,510') in a way in which said digits come into contact with the helical cam (70,700,700') of the corresponding module (7) in order to transmit the cyclical rotation and stop the element (4).

2. Board according to claim 1, characterised in that the helical cam (70) of cylindrical form comprises on the two thirds of its periphery two lateral bevels (74,75) which between them form an angle of 120° and which respectively extend to a projecting ramp (77,78).

3. Board according to claim 2, characterised in that the helical cam (70) comprises on the remaining third of its periphery a helicoidal groove (76) opening between one and the other of the lateral bevels (74 and 75).

4. Board according to claim 1, characterised in that the lateral bevels (74,75;710,720;720'a,720'b) of the helical cam (70,700,700') are always in contact with at least two digits of the drum (51,510,510') during the stationary phase.

5. Board according to claim 1, characterised in that each drum or star (51) comprises a dog (55) having teeth (56) conforming to a "V" shape and which are unequally spaced in order to obtain a single indexing position.

6. Board according to claim 1, characterised in that the helical cam (70,700,700') is symmetrical to allow a reversible drive.

7. Board according to claim 1, characterised in that the helical cam (700) comprises in its median plane and on the two thirds of its concave periphery a circular channel (730) which extends between two symmetrical helices (740 and 750).

8. Board according to claim 7, characterised in that a helicoidal groove (760) is provided between the two symmetrical helices (740 and 750).

9. Board according to claim 1, characterised in that the helical cam (700') comprises in its median plane and on the two thirds of its periphery a rib (710') with inclined walls (720'a, 720'b) which extends to each of its extremities by a curved ramp (720').
